# FASCICULE DE BREVET EUROPEEN

(11) **EP 2 007 558 B1**
(45) Date de publication et mention de la délivrance du brevet: **11.08.2010**
(21) Numéro de dépôt: 07731771.7
(22) Date de dépôt: 20.03.2007
(51) Int. Cl.: B25H 1/06, A47B 3/091

(54) **TRETEAU REPLIABLE**
KLAPPBARES GESTELL
FOLDABLE TRESTLE

(30) Priorité: 20.03.2006 FR 0602402; 08.09.2006 FR 0653640
(43) Date de publication de la demande: 31.12.2008
(73) Titulaire: Bois Industrie, 17000 La Rochelle (FR)
(72) Inventeur: RONDREUX, Pierre, F-91290 La Norville (FR)
(74) Mandataire: Balesta, Pierre
(86) Numéro de dépôt international: PCT/FR2007/050956
(87) Numéro de publication internationale: WO 2007/107669

(56) Documents cités:
- WO-A-89/08011
- US-A- 2 639 197
- US-A- 3 198 286
- US-A- 3 233 701

## Description

La présente invention se rapporte au domaine des dispositifs de support portatifs tels les tréteaux ou les chevalets par exemple.

La présente invention concerne plus particulièrement un tréteau repliable présentant une position repliée et une position dépliée, ledit tréteau comprenant une traverse ayant des dimensions longitudinale et transversale définissant une face inférieure, des première et seconde paires de pieds fixées aux deux extrémités longitudinales opposées de la traverse respectivement par l'intermédiaire de premier et second moyens d'articulation, les moyens d'articulation permettant aux pieds de chacune des paires de pieds d'être écartés l'un de l'autre lorsque le tréteau est en position dépliée, et de s'étendre l'un contre l'autre lorsque le tréteau est en position repliée, les moyens d'articulation permettant en outre à chacune des paires de pieds de pivoter autour d'un axe transversal à la traverse de sorte qu'en position repliée, les paires de pieds s'étendent sous ladite face inférieure de la traverse.

Le document US 4,880,080 décrit un tel tréteau repliable dans lequel la traverse présente un intérieur creux et une section transversale en forme de « U », de telle sorte qu'en position repliée, les paires de pieds sont insérées dans la traverse.

Plus précisément, la première paire de pieds est fixée au fond de la traverse en forme de « U » tandis que la seconde paire de pieds est fixée à distance du fond.

Dès lors, les pieds de la première paire doivent nécessairement être plus longs que les pieds de la seconde paire pour compenser le fait que les paires de pieds ne sont pas toutes les deux fixées au fond de la traverse.

Ainsi, pour replier ce tréteau, on replie tout d'abord la première paire de pieds accolés l'un à l'autre contre le fond de la traverse, puis on replie la seconde paire de pieds accolés l'un à l'autre sur la première paire de pieds de telle sorte qu'en position repliée, les deux paires de pieds sont insérées dans l'intérieur creux de la traverse.

Ce tréteau présente donc l'inconvénient de nécessiter la fabrication de pieds de différentes longueurs, en conséquence de quoi le coût de fabrication d'un tel tréteau est élevé. De plus, pour replier le tréteau, l'utilisateur doit respecter une séquence particulière, en repliant d'abord la première paire de pieds.

Un autre inconvénient de ce tréteau est que la compacité transversale obtenue par le fait que les paires de pieds sont positionnées l'une sur l'autre à l'intérieur de la traverse, est atteinte au détriment de la surface d'appui du tréteau, cette dernière étant définie comme la surface destinée à supporter un objet, telle une planche par exemple.

Du document US 3 233 701 est connu un tréteau muni de deux paires de pieds qui sont fixées à une traverse par l'intermédiaire de dispositifs d'articulation décalés transversalement l'un de l'autre de telle sorte qu'en position repliée, les première et seconde paires de pieds s'étendent côte à côte le long de ladite face inférieure de la traverse.

Dans ce tréteau, la stabilité est assurée par chacun des deux dispositifs d'articulation qui comprend deux ailes divergentes sur lesquelles viennent s'appuyer les pieds d'une paire de pieds lorsque le tréteau est en position dépliée, comme on le voit sur la figure 3 de ce document.

En position repliée, ces ailes sont fort encombrantes car elles font saillie depuis la face inférieure de la traverse à chacune de ses extrémités et peuvent blesser la personne qui transporte le tréteau.

Le document US 3233701 A décrit un tréteau repliable selon le préambule de la revendication 1. Un but de la présente invention est de remédier à ces inconvénients en fournissant un tréteau présentant une bonne stabilité tout en étant compact lorsqu'il est en position repliée.

Ce but est atteint par le fait que le tréteau selon l'invention comporte en outre des premiers moyens de blocage reliant des pieds d'au moins l'une des paires de pieds à la traverse afin de bloquer en position dépliée ladite paire de pieds par rapport à la traverse.

Par « relier » on entend que les premiers moyens de blocage sont fixés à la fois au côté dudit pied et à la traverse, éventuellement par le biais d'une pièce intermédiaire.

Ainsi, en position dépliée, les pieds sont directement immobilisés par rapport à la traverse, en conséquence de quoi le tréteau présente une bonne stabilité et à tout le moins meilleure que si le pied était immobilisé par le biais du dispositif d'articulation proposé par le document de l'art antérieur mentionné ci-dessus.

Les premiers moyens de blocage comprennent un compas.

Le compas comprend un premier bras fixé au bord latéral dudit pied et un second bras fixé à la traverse, les premier et second bras étant articulés entre eux.

Le tréteau selon l'invention comporte en outre des seconds moyens de blocage reliant un côté de l'autre pied de ladite paire de pieds à la traverse.

Un intérêt de ces seconds moyens de blocage est d'améliorer encore la stabilité de la paire de pieds lorsque le tréteau est en position dépliée.

De préférence, ledit côté de l'autre pied de la paire est celui qui est le plus proche de l'autre paire de pieds.

Les seconds moyens de blocage comportent un compas.

De préférence, le compas est similaire à celui des premiers moyens de blocage.

Le tréteau selon l'invention comporte en outre un étrier solidaire de la face inférieure de la traverse, ledit étrier comportant une première extrémité fixée aux premiers moyens de blocage et une seconde extrémité fixée aux seconds moyens de blocage.

De préférence, l'étrier s'étend transversalement par rapport à la traverse et comprend des portions faisant saillie disposées à chacune de ses première et seconde extrémités, la longueur de l'étrier étant sensiblement égale à l'épaisseur des deux pieds de telle sorte qu'en position repliée, la paire de pieds est flanquée par lesdites portions de l'étrier.

Un intérêt est que la paire de pieds est maintenue transversalement lorsque le tréteau est en position repliée.

En outre, on comprend qu'en position repliée, les pieds du tréteau sont transversalement alignés les uns contre les autres de sorte que le tréteau selon l'invention présente avantageusement une compacité selon l'épaisseur de la traverse et non pas transversale, en conséquence de quoi la compacité atteinte ne l'est pas au détriment de l'étendue de la surface d'appui.

Bien au contraire, le tréteau selon l'invention peut présenter une surface d'appui plus importante que celle du tréteau connu mentionné ci-dessus, lui conférant ainsi une meilleure stabilité et lui permettant de supporter des charges plus importantes.

De manière préférentielle, les paires de pieds sont transversalement décalées l'une de l'autre, grâce à quoi les paires de pieds sont aptes à être juxtaposées l'une à l'autre lorsque le tréteau est en position repliée.

Avantageusement, chacun des pieds des deux paires de pieds présente une épaisseur s'étendant perpendiculairement à la direction longitudinale de la traverse, et en ce que la somme des épaisseurs des pieds des deux paires est sensiblement égal à la largeur de la traverse.

Ainsi, en position repliée, le tréteau présente avantageusement un encombrement transversal sensiblement égal à la largeur de la traverse et un encombrement longitudinal sensiblement égal à la longueur de la traverse.

De manière particulièrement avantageuse, le tréteau présente un encombrement en épaisseur sensiblement égal à la somme de l'épaisseur de la traverse et de la largeur de l'un des pieds.

Le tréteau selon l'invention est donc bien plus compact que celui de l'art antérieur mentionné ci-dessus puisqu'il se dispense de dispositif d'articulation en faisant saillie à chacune des extrémités de la traverse.

Ainsi, en position repliée, les pieds ne dépassent pas de la traverse tant selon sa direction longitudinale que selon sa direction transversale.

Avantageusement, le tréteau selon l'invention comporte en outre au moins un compas pour maintenir les pieds d'au moins l'une des paires écartés lorsque le tréteau est en position dépliée.

Au sens de l'invention, un compas est une pièce de liaison comportant deux bras articulés entre eux, ladite pièce pouvant présenter une position déployée et une position pliée.

De préférence, tous les compas utilisés dans le tréteau selon l'invention sont du type où les bras, en position pliée, sont disposés bord contre bord de telle sorte qu'ils s'étendent sensiblement dans un même plan. De préférence, les bras présentent sur leur longueur un embossage permettant de rigidifier le compas.

Selon un premier mode de réalisation de l'invention, au moins l'un des premier et second moyens d'articulation comprend des première et seconde plaques aptes à pivoter l'une par rapport à l'autre, la première plaque étant fixée à la face inférieure de la traverse tandis que la seconde plaque comprend deux ailes pouvant pivoter dans un plan défini par cette seconde plaque, chacune des deux ailes étant fixée à l'un des deux pieds de ladite paire.

On comprend que les ailes permettent avantageusement d'accompagner le pivotement des pieds.

De préférence, la seconde plaque comprend en outre des moyens de butée pour limiter le pivotement des deux ailes.

Ces moyens de butée permettent d'empêcher le pivotement de la paire de pieds lorsque les pieds de la paire sont accolés côte à côte.

Selon un deuxième mode de réalisation de l'invention, au moins l'un des premier et second moyens d'articulation comprend des première et seconde plaques aptes à pivoter l'une par rapport à l'autre, la première plaque étant fixée à la face inférieure de la traverse, les deux pieds sont montés pivotants sur la seconde plaque, et la seconde plaque comprend des moyens de guidage pour guider le pivotement des deux pieds dans le plan de la seconde plaque.

Avantageusement, les moyens de guidage comprennent deux lumières oblongues, et chacun des deux pieds comporte un ergot coopérant avec l'une des deux lumières.

De manière préférentielle, l'ergot est constitué par une vis.

De manière préférentielle, les lumières sont rectilignes et peuvent présenter un jeu par rapport aux ergots pour compenser la courbure de leurs trajectoires lors du changement de position des pieds du tréteau.

Selon un troisième mode de réalisation de l'invention, au moins l'un des premier et second moyens d'articulation comprend un bras apte à pivoter selon un axe transversal à la traverse, tandis qu'en position dépliée, le bras est inséré dans une rainure ménagée dans la face inférieure de la traverse tout en s'étendant longitudinalement par rapport celle-ci, et ledit moyen d'articulation comporte en outre deux ailes auxquelles sont fixés les pieds, les deux ailes étant aptes à pivoter selon un axe s'étendant longitudinalement par rapport au bras.

Le but de l'invention est également atteint par le fait qu'au moins l'un des pieds de l'une des deux paires de pieds présente une extrémité biseautée de telle sorte qu'en position dépliée, ladite extrémité vient en appui contre ladite face inférieure de la traverse afin d'améliorer la stabilité du tréteau.

L'invention sera mieux comprise et ses avantages apparaîtront mieux à la lecture de la description qui suit, de modes de réalisation indiqués à titre d'exemples non limitatifs. La description se réfère aux dessins annexés sur lesquels :
- la figure **1** est une vue de face du tréteau en position dépliée ;
- la figure **2** est une vue en bout du tréteau en position dépliée ;
- la figure **3** est une vue de face du tréteau en position repliée ;
- la figure **4** est une vue en bout du tréteau en position repliée ;
- la figure **5** est une vue en perspective du tréteau en position dépliée ;
- la figure **6** est une vue en perspective éclatée des moyens d'articulation selon le premier mode de réalisation de l'invention ;
- la figure **7** est une vue de face des moyens d'articulation selon le premier mode de réalisation de l'invention, montrant les ailes en position écartées ;
- la figure **8** est une vue en perspective éclatée des moyens d'articulation selon le deuxième mode de réalisation de l'invention ;
- la figure **9** est une vue en perspective représentant la fixation des moyens d'articulation de la figure **8** avec la traverse et les pieds de l'une des paires de pieds ;
- la figure **10** est une vue de face des moyens d'articulation selon le deuxième mode de réalisation de l'invention, montrant la position des pieds de l'une des paires lorsque ceux-ci sont accolés côte à côte ;
- la figure **11** est une vue de face des moyens d'articulation selon le deuxième mode de réalisation de l'invention, montrant la position des pieds de l'une des paires lorsque ceux-ci sont écartés l'un de l'autre ;
- la figure **12** est une vue de côté des moyens d'articulation selon le troisième mode de réalisation de l'invention, où les ailes sont écartées l'une de l'autre ;
- la figure **13** est une vue de côté des moyens d'articulation selon le troisième mode de réalisation de l'invention, où les ailes s'étendent le long de la lame formant butée ;
- la figure **14** est une vue en perspective des moyens d'articulation selon le troisième mode de réalisation de l'invention, où les ailes sont écartées l'une de l'autre ; et
- la figure **15** est une vue en perspective des moyens d'articulation et des moyens de blocage selon l'invention, représentée lorsque le tréteau est en position dépliée.

A l'aide des figures **1** à **5****,** on va tout d'abord décrire un tréteau repliable **10** selon la présente invention.

Le tréteau **10** selon la présente invention est préférentiellement réalisé en bois, même s'il est tout à fait possible d'utiliser d'autres matériaux tels le métal, le plastique ou toute autre matériau convenant à cet effet.

En outre, le tréteau repliable **10** présente l'avantage d'être peu encombrant lorsqu'il se trouve en position repliée tout en étant particulièrement stable lorsqu'il est en position dépliée.

Le tréteau **10** comprend une traverse **12** du type traverse d'appui ayant des dimensions longitudinale **L** et transversale **I** ainsi qu'une épaisseur **e.**

Dans la suite de la description, sauf mention contraire, les termes « longitudinalement » et « transversalement » se réfèrent aux dimensions longitudinale L et transversale **I** de la traverse **12.**

A titre d'exemple non limitatif, la longueur **L** de la traverse est comprise entre **500** et **1200** millimètres de préférence **790** millimètres, la largeur **I** est comprise entre **80** et **120** millimètres, de préférence **90** millimètres, tandis que l'épaisseur **e** est comprise entre **20** et **40** millimètres, de préférence **25** millimètres.

Les dimensions longitudinale **L** et transversale **I** définissent une face inférieure **F,** présentant sensiblement mais non nécessairement une forme rectangulaire.

De manière préférentielle, mais non nécessairement, la traverse présente des rainures longitudinales sur sa face supérieure.

Le tréteau **10** comporte en outre une première paire et une seconde paire de pieds référencées respectivement **14** et **16,** pour éviter que l'objet destiné à être supporté par le tréteau ne glisse sur la traverse.

Les pieds de la première paire sont référencés **14a, 14b,** tandis que les pieds de la seconde paire sont référencés **16a, 16b.**

Comme on le voit sur la figure **1****,** les première et seconde paires de pieds **14, 16** sont fixées aux deux extrémités longitudinales opposées de la face inférieure F de la traverse **12** respectivement par l'intermédiaire de premier et second moyens d'articulation **18, 20.**

Les moyens d'articulation **18, 20** se présentent ici sous la forme de charnières et permettent aux pieds **14a, 14b, 16a, 16b** de chacune des paires **14, 16** d'être écartés l'un de l'autre lorsque le tréteau est en position dépliée comme cela est représenté sur les figures **1, 2** et **5****,** et de s'étendre l'un contre l'autre lorsque le tréteau est en position repliée comme cela est représenté sur les figures **3** et **4****.**

Les moyens d'articulation permettent également à chacune des paires de pieds **14, 16** de pivoter autour d'un axe transversal à la traverse de sorte qu'en position repliée, comme cela est représenté sur les figures **3** et **4****,** les paires de pieds **14, 16** s'étendent sous la face inférieure F de la traverse **12.**

Ces moyens d'articulation **18, 20** seront décrits plus en détail ci-après.

De manière particulièrement avantageuse, les moyens d'articulation **18, 20** de même que les paires de pieds **14, 16,** sont transversalement décalés l'un de l'autre, comme cela est visible sur les figures **2** et **4****.**

Autrement dit, le premier moyen d'articulation **18** est disposé à proximité d'un premier bord latéral **12a** de la traverse, tandis que le second moyen d'articulation **20** est disposé à proximité d'un second bord latéral **12b** de la traverse opposé au premier bord latéral **12a.**

On comprend que pour replier le tréteau à partir de la position dépliée, on amène les pieds de chacune des paires **14, 16** l'un contre l'autre, puis on fait pivoter les paires de pieds **14, 16** de manière à les amener sous la face inférieure **F** de la traverse.

Comme on le comprend à l'aide de la figure **4****,** le décalage transversal des moyens d'articulation **18, 20** et donc des paires de pieds **14, 16** permet à celles-ci de pouvoir s'étendre côte à côte le long de la face inférieure **F** de la traverse **12.**

On comprend donc que les deux pieds **14a, 14b** de la première paire **14** sont disposés à côté des deux pieds **16a, 16b** de la seconde paire **16.**

Ainsi, en position repliée, les quatre pieds **14b, 14a, 16b** et **16a** du tréteau sont disposés côte à côte, bord contre bord, d'abord les pieds de l'une des paires de pieds puis les pieds de l'autre paire de pieds, de telle sorte que l'encombrement transversal des paires de pieds est sensiblement égal à la somme des épaisseurs **p** des pieds **14a, 14b, 16a, 16b,** l'épaisseur **p** étant la dimension des pieds considérée selon une direction orthogonale à la direction longitudinale de la traverse **12.**

Préférentiellement, on s'arrange pour que la largeur **I** de la traverse **12** soit sensiblement égale à l'encombrement transversal des deux paires de pieds lorsque le tréteau **10** est en position repliée, comme cela est bien visible sur la figure **4****,** grâce à quoi la surface d'appui du tréteau **10** est avantageusement plus grande que celle du tréteau connu tel que décrit ci-dessus.

En outre, à l'aide de la figure **4****,** on comprend qu'en position repliée, l'encombrement du tréteau **10** considéré selon une direction orthogonale à la surface inférieure **F** correspond à la somme de l'épaisseur **e** de la traverse **12** et la largeur de l'un des pieds, en conséquence de quoi l'encombrement selon cette direction est avantageusement plus faible que pour le tréteau connu décrit ci-dessus.

Comme on le voit sur la figure **2****,** les extrémités des pieds **14a, 14b, 16a** et **16b** du côté de la traverse **12** sont, selon un premier aspect avantageux de l'invention, biseautées de telle sorte qu'en position dépliée, la face située à l'extrémité de l'un des pieds proche de la traverse est parallèle à la surface inférieure **F** tout en venant en contact avec cette dernière, de façon que les efforts exercés sur la traverse soit reprise directement par les pieds et non pas par l'intermédiaire des moyens d'articulation **18, 20,** ceci afin d'améliorer encore la stabilité du tréteau **10.**

Pour assurer le blocage des paires de pieds **14, 16** en position dépliée, le tréteau **10** comporte, selon un deuxième aspect avantageux de l'invention, indépendant du premier aspect, deux premiers moyens de blocage **22, 24,** chacun des premiers moyens de blocage **22,24** reliant au moins l'un des pieds de chacune des paires à la traverse **12.** De préférence, chacun des premiers moyens de blocage **22,24** comprend un compas.

Dans la variante représentée sur la figure **1****,** les premiers moyens de blocage **22,24** comprennent respectivement un premier et un second compas qui relient le côté du pied de chacune des paires qui est le plus proche de l'un des deux bords latéraux **12a, 12b** de la traverse audit bord latéral.

Ainsi, le premier compas **22** relie le pied **14b** au premier bord latéral **12a** de la traverse **12** tandis que le deuxième compas **24** relie le pied **16a** au second bord **latéral 12b** de la traverse **12.**

Comme on le comprend à l'aide des figures **1** et **5****,** les compas **22** et **24** servent à empêcher le pivotement des paires de pieds **14, 16** lorsque le tréteau **10** est en position dépliée.

En outre, les compas **22, 24** sont prévus pour pouvoir absorber une légère flexion due à l'écartement des pieds auxquels ils sont fixés.

Le tréteau **10** selon la présente invention comprend en outre des troisième et quatrième compas **26, 28** plus particulièrement visibles sur la figure **5** qui permettent de maintenir écartés les pieds de chacune des deux paires **14, 16** lorsque le tréteau **10** est en position dépliée.

De manière particulièrement avantageuse, les premier, deuxième, troisième et quatrième compas sont identiques de telle sorte que le nombre de types de pièces nécessaires pour fabriquer le tréteau **10** est encore diminuée grâce à quoi on simplifie encore la fabrication du tréteau.

On va maintenant décrire plus en détail différents modes de réalisation des moyens d'articulation **18, 20** du tréteau repliable **10** selon la présente invention.

Les figures **6** et **7** montrent un premier mode de réalisation d'un moyen d'articulation **180** conforme à l'invention.

Ce moyen d'articulation **180** se présente sous la forme d'une charnière **180** qui comprend une première plaque **182** destinée à être fixée parallèlement à la face inférieure **F** de la traverse, une seconde plaque **184** jointe à la première plaque **182** par l'intermédiaire d'une broche **186** de manière que les première et seconde plaques **182, 184** soient aptes à pivoter l'une par rapport à l'autre.

On comprend que la charnière **180** est fixée à la traverse **12,** de préférence par des vis, de telle sorte que le pivotement entre les première et seconde plaques **182, 184** peut se faire selon une direction transversale à la traverse **12.**

La charnière **182** comporte en outre deux ailes **188, 190** s'étendant dans le plan de la seconde plaque **184** tout en pouvant pivoter autour de deux axes **a1, a2** orthogonaux au plan de la seconde plaque **184,** c'est-à-dire que les ailes **188, 190** peuvent pivoter dans un plan parallèle au plan de la seconde plaque **184.**

Comme on le voit sur les figures **6** et **7****,** les deux ailes **188, 190** sont symétriques par rapport à un plan orthogonal à la direction axiale de la broche **186.**

Les ailes **188, 190** sont destinées à être fixées aux pieds de l'une des paires **14, 16** de manière à accompagner leur pivotement relatif.

Chacune des deux ailes **188, 190** comporte une extrémité proche de la broche **186,** cette extrémité présentant préférentiellement un chanfrein **192** (respectivement **194).**

A l'aide de la figure **7****,** on comprend que les chanfreins **192, 194** sont aptes à venir en contact l'un de l'autre lorsque les deux ailes **188, 190** sont écartées l'une de l'autre, grâce à quoi l'écartement relatif des ailes **188, 190** et a fortiori des pieds, est avantageusement limité.

Les figures **8** à **11** montrent un deuxième mode de réalisation du moyen d'articulation **280** conforme à l'invention.

Ce moyen d'articulation **280** se présente sous la forme d'une charnière **280** similaire à celle du premier mode de réalisation, à ceci près que cette charnière **280** ne comporte pas d'ailes.

Les éléments du deuxième mode de réalisation similaire à ceux du premier, porte la même référence numérique augmentée de la valeur cent.

Comme on le voit sur la figure **9****,** la première plaque **282** est fixée à la face inférieure **F** de la traverse **12,** de préférence par des vis, tandis que les pieds **16a, 16b** de la seconde paire de pieds **16** sont montés pivotants sur la seconde plaque **284.** Evidemment, une autre charnière similaire à la charnière **282** est prévue pour permettre l'articulation de la première paire de pieds **14.**

Plus précisément, les pieds **16a, 16b** peuvent pivoter autour d'axes orthogonaux à la seconde plaque **284** disposés à l'extrémité de celle-ci qui est proche de la broche **286.**

Par ailleurs, la seconde plaque **284** comporte en outre des moyens de guidage se présentant sous la forme de deux lumières oblongues **300, 302** préférentiellement rectangulaires, dans chacune desquelles peut se déplacer un ergot **304, 306** fixé à chacun des deux pieds **16a, 16b.**

On comprend que les lumières oblongues **300, 302** présentent un jeu par rapport aux ergots **304, 306** pour compenser leur déplacement en courbe.

On comprend à l'aide des figures **10** et **11** que les lumières oblongues permettent en outre de limiter l'écartement relatif des pieds **16a, 16b.**

De manière préférentielle, les lumières oblongues sont dimensionnées pour avantageusement limiter le déplacement des pieds **16a, 16b** dans leur ouverture et dans leur fermeture.

De manière préférentielle, chacune des extrémités des pieds **16a, 16b** proches de la broche **286** présente en outre un chanfrein **308, 310,** les deux chanfreins étant aptes à venir en contact l'un de l'autre lorsque le tréteau **10** est en position dépliée comme le montre la figure **11****,** afin d'améliorer la stabilité du tréteau et de limiter l'écartement relatif des pieds **16a, 16b.**

Les figures **12** à **14** représentent un troisième mode de réalisation du moyen d'articulation **380** conforme à l'invention.

Ce moyen d'articulation **380** se présente également sous la forme d'une charnière munie d'un bras **382** qui comprend, à l'une de ses deux extrémités, un perçage pour permettre son pivotement selon un axe transversal à la traverse.

Le bras **382** est en outre destiné à être inséré dans une rainure ménagée dans la face inférieure **F** de la traverse **12** lorsque le tréteau est en position dépliée, cette rainure s'étendant selon la direction longitudinale de la traverse **12.**

Comme on le voit sur les figures **12** et **14****,** la charnière **380** comporte en outre deux ailes **384, 386** auxquelles sont fixés les pieds de l'une des paires (non représentés ici), les deux ailes étant aptes à pivoter selon un axe s'étendant longitudinalement par rapport au bras **382.**

La charnière **380** comporte en outre une lame **388** formant butée qui est fixée au bras **382** tout en étant disposée entre les deux ailes **384, 386.**

La figure **12** montre la charnière **382** lorsque les ailes **384, 386** sont écartées l'une de l'autre, tandis que la figure **13** montre la charnière dans une position où les ailes **384, 386** s'étendent contre la lame **388.** On comprend que cette lame **388** permet avantageusement de maintenir la paire de pieds lorsque le tréteau est en position repliée.

De manière préférentielle, le tréteau repliable **10** selon l'invention comporte en outre des moyens pour maintenir le tréteau dans la position repliée, ces moyens comprenant par exemple au moins un crochet fixé à l'un des bords latéraux **12a, 12b** de la traverse **12** destiné à s'engager avec un ergot fixé sur l'un des pieds.

Sur la figure **15****,** on a représenté une variante avantageuse du tréteau **100** et plus précisément le montage de l'une des paires **14** de pieds et la traverse **12,** l'autre paire **16** de pieds pouvant avantageusement être montée de manière similaire à la traverse **12.**

Dans cette variante, le tréteau **100** comprend des premiers moyens de blocage **220** reliant la traverse **12** à un côté **140b** du pied **14b** qui est le plus proche du bord latéral **12a,** étant rappelé que ce bord latéral **12a** est celui qui est le plus proche de la paire de pieds **14.**

Comme on le voit sur cette figure **15****,** les premiers moyens de blocage **220** sont fixés à la traverse de préférence par l'intermédiaire d'un étrier **500** qui est solidaire de la face inférieure F de la traverse **12.**

Par ailleurs, l'étrier **500** est de préférence situé entre les deux paires de pieds **14,16.**

Cet étrier **500,** s'étendant selon la direction transversale de la traverse **12,** présente la forme générale d'une barrette dont les première et seconde extrémités **510,520** sont repliées de manière à former un « U », c'est-à-dire que les première et seconde extrémités **510,520** sont des portions faisant saillie qui s'étendent sensiblement dans des plans orthogonaux à la face inférieure **F** de la traverse **12.**

Au sens de l'invention, la première extrémité **510** de l'étrier **500** est celle qui est la plus proche du bord latéral **12**a.

De préférence, la première extrémité **510** s'étend sensiblement dans un plan du bord latéral **12a** de la traverse **12.**

Avantageusement, les premiers moyens de blocage **220** sont fixés à la première extrémité **510** de l'étrier **500.**

Dans cette variante avantageuse, le tréteau **100** comporte en outre des seconds moyens de blocage **230** qui relient la traverse **12** à un côté **140a** du pied **14a** de la paire **14** qui est le plus éloigné du bord latéral **12a** de la traverse **12.**

Autrement dit, les premiers et seconds moyens de blocage **220, 230** bordent la paire de pieds **14.**

De préférence, les seconds moyens de blocage **230** sont fixés à la seconde extrémité **520** de l'étrier **500** comme cela est représenté sur la figure **15****.**

La présence des seconds moyens de blocage **220,230** permet d'améliorer le maintien de la paire de pieds **14** lorsque le tréteau **100** est en position dépliée.

De manière préférentielle, les premiers et seconds moyens de blocage **510,520** sont des compas articulés dont les bras sont aptes à être repliés l'un contre l'autre lorsque le tréteau est en position repliée, les bras forment un angle de 180° lorsque le tréteau est en position déployée.

Comme on le voit sur la figure **12****,** les compas articulés **510,520** sont prévus pour pouvoir absorber une légère flexion lors de l'écartement des pieds **14a,14b** auxquels ils sont fixés.

Avantageusement, la longueur de l'étrier **500** est sensiblement égale ou légèrement supérieure à l'épaisseur cumulée des deux pieds **14a, 14b** de telle sorte qu'en position repliée, la paire de pieds **14,** représentée en pointillées sur la figure **15****,** est flanquée par les portions faisant saillie **510,520.**

Grâce à cela, on comprend que la paire de pieds **14** est avantageusement maintenue transversalement lorsque le tréteau est en position repliée.

Dans cette variante, les extrémités des pieds **14a, 14b** situées du côté de la traverse **12** sont de préférence mais pas nécessairement biseautées de telle sorte qu'en position dépliée, lesdites extrémités viennent en appui contre la face inférieure **F** de la traverse **12,** de manière à améliorer encore la stabilité du tréteau **100.**

## Revendications

1. Tréteau repliable (10) présentant une position repliée et une position dépliée, ledit tréteau comprenant une traverse (12) ayant des dimensions longitudinale (L) et transversale (I) définissant une face inférieure (F), des première et seconde paires de pieds (14,16) fixées aux deux extrémités longitudinales opposées de la traverse respectivement par l'intermédiaire de premier et second moyens d'articulation (18,20,180,280,380), les moyens d'articulation permettant aux pieds (14a,14b,16a,16b) de chacune des paires de pieds d'être écartés l'un de l'autre lorsque le tréteau (10) est en position dépliée, et de s'étendre l'un contre l'autre lorsque le tréteau est en position repliée, les moyens d'articulation (18,20,180,280,380) permettant en outre à chacune des paires de pieds de pivoter autour d'un axe transversal à la traverse de sorte qu'en position repliée, les paires de pieds (14,16) s'étendent sous ladite face inférieure de la traverse, les premier et second moyens d'articulation (18,20,180,280,380) étant transversalement décalés l'un de l'autre de telle sorte qu'en position repliée, les première et seconde paires de pieds (14,16) s'étendent côte à côte le long de ladite face inférieure (F) de la traverse (12), le tréteau étant **caractérisé en ce qu'**il comporte en outre des premiers moyens de blocage (22,24) comprenant un compas reliant un côté (140b) de l'un des pieds (14b,16a) d'au moins l'une des paires de pieds (14,16) à la traverse (12) afin de bloquer en position dépliée ladite paire de pieds par rapport à la traverse, **en ce qu'**il comporte en outre des seconds moyens de blocage (230) comportant un compas reliant un côté (140a) de l'autre pied (14a) de ladite paire (14) de pieds à la traverse (12), et **en ce qu'**il comporte en outre un étrier (500) solidaire de la face inférieure (F) de la traverse, ledit étrier comportant une première extrémité (510) fixée aux premiers moyens de blocage (220) et une seconde extrémité (520) fixée aux seconds moyens de blocage (230).

2. Tréteau selon la revendication 1, **caractérisé en ce que** l'étrier (500) s'étend transversalement par rapport à la traverse (12) et comprend des portions faisant saillie (510, 520) disposées à chacune de ses première et seconde extrémités, la longueur de l'étrier (500) étant sensiblement égale à l'épaisseur cumulée des deux pieds (14a, 14b) de ladite paire de telle sorte qu'en position repliée, la paire de pieds est flanquée par lesdites portions (510, 520) de l'étrier.

3. Tréteau selon la revendication 1 ou 2, **caractérisé en ce qu'**au moins l'un des pieds (14a,14b,16a,16b) de l'une des deux paires de pieds (14,16) présente une extrémité biseautée de telle sorte qu'en position dépliée, ladite extrémité vient en appui contre ladite face inférieure (F) de la traverse (12).

4. Tréteau selon l'une quelconque des revendications 1 à 3, **caractérisé en ce qu'**en position repliée, le tréteau présente un encombrement en épaisseur sensiblement égal à la somme de l'épaisseur (e) de la traverse (12) et de la largeur de l'un des pieds (14a,14b,16a,16b).

5. Tréteau selon l'une quelconque des revendications 1 à 4, **caractérisé en ce qu'**il comporte en outre au moins un compas (26,28) pour maintenir les pieds d'au moins l'une des paires écartés lorsque le tréteau est en position dépliée.

6. Tréteau selon l'une quelconque des revendications 1 à 5, **caractérisé en ce qu'**au moins l'un des premier et second moyens d'articulation (180) comprend des première et seconde plaques (182,184) aptes à pivoter l'une par rapport à l'autre, la première plaque (182) étant fixée à la face inférieure (F) de la traverse (12) tandis que la seconde plaque (184) comprend deux ailes (188,190) pouvant pivoter dans un plan défini par cette seconde plaque (184), chacune des deux ailes (188,190) étant fixée à l'un des deux pieds (14a,14b,16a,16b) de ladite paire.

7. Tréteau selon la revendication 6, **caractérisé en ce que** la seconde plaque (184) comprend en outre des moyens de butée (192,194) pour limiter le pivotement des deux ailes (188,190).

8. Tréteau selon l'une quelconque des revendications 1 à 7, **caractérisé en ce qu'**au moins l'un des premier et second moyens d'articulation (280) comprend des première et seconde plaques (282,284) aptes à pivoter l'une par rapport à l'autre, la première plaque étant fixée à la face inférieure (F) de la traverse (12), **en ce que** les deux pieds (16a,16b) sont montés pivotants sur la seconde plaque (284), et **en ce que** la seconde plaque (284) comprend des moyens de guidage (300,302,304,306) pour guider le pivotement des deux pieds (16a,16b) dans le plan de la seconde plaque (284).

9. Tréteau selon la revendication 8, **caractérisé en ce que** les moyens de guidage (300,302,304,306) comprennent deux lumières oblongues (300,302), et **en ce que** chacun des deux pieds comporte un ergot (304,306) coopérant avec l'une des deux lumières (300,302).

10. Tréteau selon l'une quelconque des revendications 1 à 9, **caractérisé en ce qu'**au moins l'un des premier et second moyens d'articulation (380) comprend un bras (382) apte à pivoter selon un axe transversal à la traverse (12), **en ce qu'**en position dépliée, le bras (382) est inséré dans une rainure ménagée dans la face inférieure (F) de la traverse (12) tout en s'étendant longitudinalement par rapport celle-ci, et **en ce que** ledit moyen d'articulation (380) comporte en outre deux ailes (384,386) auxquelles sont fixés les pieds (14a,14b,16a,16b), les deux ailes étant aptes à pivoter selon un axe s'étendant longitudinalement par rapport au bras (382).

11. Tréteau selon la revendication 10, **caractérisé en ce que** ledit moyen d'articulation comprend en outre une lame (388) formant butée disposée entre les deux ailes.

12. Tréteau selon l'une quelconque des revendications 1 à 11, **caractérisé en ce qu'**il comprend en outre des moyens pour maintenir le tréteau (10) en position repliée.

13. Tréteau selon l'une quelconque des revendications 1 à 12, **caractérisé en ce que**, en position repliée, il présente un encombrement transversal sensiblement égal à la largeur (I) de la traverse (12), et un encombrement longitudinal sensiblement égal à la longueur (L) de la traverse (12).

## Claims

1. A folding trestle (10) having a folded position and a deployed position, said trestle comprising: a crossbeam (12) having a longitudinal dimension (L) and a transverse dimension (ℓ) that define a bottom face (F); and first and second pairs of legs (14, 16) fastened to respective ones of the two opposite longitudinal ends of the crossbeam, via respective ones of first and second hinge means (18, 20, 180, 280, 380), the hinge means enabling the legs (14a, 14b, 16a, 16b) of each of the pairs of legs to be spaced apart from each other when the trestle (10) is in the deployed position, and to extend against each other when the trestle is in the folded position, the hinge means (18, 20, 180, 280, 380) also enabling each of the pairs of legs to pivot about a respective axis that is transverse to the crossbeam so that, in the folded position, the pairs of legs (14, 16) extend under said bottom face of the crossbeam, the first and second hinge means (18, 20, 180, 280, 380) being offset transversely relative to each other, so that, in the folded position, the first and second pairs of legs (14, 16) extend side-by-side along said bottom face (F) of the crossbeam (12), the trestle being **characterized in that** it further comprises first locking means (22, 24) having a scissors-type pair of links connecting one side (140b) of one of the legs (14b, 16a) of at least one of the pairs of legs (14, 16) to the crossbeam (12) in order to lock said pair of legs in the deployed position relative to the crossbeam, **in that** said trestle further comprises second locking means (230) having a scissors-type pair of links connecting one side (140a) of the other leg (14a) of said pair (14) of legs to the crossbeam (12), and **in that** said trestle further comprises a bracket (500) that is secured to the bottom face (F) of the crossbeam, said bracket having a first end (510) fastened to the first locking means (220) and a second end (520) fastened to the second locking means (230).

2. A trestle according to claim 1, **characterized in that** the bracket (500) extends transversely relative to the crossbeam (12) and includes projecting portions (510, 520) that are disposed at respective ones of its first and second ends, the length of the bracket (500) being substantially equal to the cumulative thickness of the two legs (14a, 14b) of said pair so that, in the folded position, the pair of legs is flanked by said portions (510, 520) of the bracket.

3. A trestle according to claim 1 or claim 2, **characterized in that** at least one of the legs (14a, 14b, 16a, 16b) of one of the two pairs of legs (14, 16) presents an end that is beveled so that, in the deployed position, said end comes into abutment against said bottom face (F) of the crossbeam (12).

4. A trestle according to any one of claims 1 to 3, **characterized in that**, in the folded position, the trestle presents an overall thickness that is substantially equal to the sum of the thickness (e) of the crossbeam (12) and of the width of one of the legs (14a, 14b, 16a, 16b).

5. A trestle according to any one of claims 1 to 4, **characterized in that** it further comprises at least one scissors-type pair of links (26, 28) for holding the legs of at least one of the pairs of legs spaced apart when the trestle is in the deployed position.

6. A trestle according to any one of claims 1 to 5, **characterized in that** at least one of the first and second hinge means (180) comprises first and second plates (182, 184) suitable for pivoting relative to each other, the first plate (182) being fastened to the bottom face (F) of the crossbeam (12) while the second plate (184) is provided with two side plates (188, 190) that can pivot in a plane defined by said second plate (184), each of the two side plates (188, 190) being fastened to a respective one of the two legs (14a, 14b, 16a, 16b) of said pair.

7. A trestle according to claim 6, **characterized in that** the second plate (184) is further provided with abutment means (192, 194) for limiting the pivoting of the two side plates (188, 190).

8. A trestle according to any one of claims 1 to 7, **characterized in that** at least one of the first and second hinge means (280) comprises first and second plates (282, 284) suitable for pivoting relative to each other, the first plate being fastened to the bottom face (F) of the crossbeam (12), **in that** the two legs (16a, 16b) are mounted to pivot on the second plate (284), and **in that** the second plate (284) is provided with guide means (300, 302, 304, and 306) for guiding the pivoting of the two legs (16a, 16b) in the plane of the second plate (284).

9. A trestle according to claim 8, **characterized in that** the guide means (300, 302, 304, 306) comprise two oblong slots (300, 302), and **in that** each of the two legs is provided with a lug (304, 306) cooperating with a respective one of the two slots (300, 302).

10. A trestle according to any one of claims 1 to 9, **characterized in that** at least one of the first and second hinge means (380) comprises an arm (382) suitable for pivoting about an axis that is transverse to the crossbeam (12), **in that**, in the deployed position, the arm (382) is inserted into a groove provided in the bottom face (F) of the crossbeam (12), while also extending longitudinally relative thereto, and **in that** said hinge means (380) further comprises two side plates (384, 386) to which the legs (14a, 14b, 16a, 16b) are fastened, the two side plates being suitable for pivoting about an axis extending longitudinally relative to the arm (382).

11. A trestle according to claim 10, **characterized in that** said hinge means further comprises an abutment-forming blade (388) disposed between the two side plates.

12. A trestle according to any one of claims 1 to 11, **characterized in that** it further comprises means for holding the trestle (10) in the folded position.

13. A trestle according to any one of claims 1 to 12, **characterized in that**, in the folded position, it presents a transverse overall size substantially equal to the width (ℓ) of the crossbeam (12), and a longitudinal overall size substantially equal to the length (L) of the crossbeam (12).

## Patentansprüche

1. Einklappbarer Montagebock (10), der eine eingeklappte und eine ausgeklappte Position aufweist, wobei der Bock eine Querstrebe (12) mit einer Längsdimension (L) und einer Querdimension (I), die eine Unterseite (F) definieren, und erste und zweite Fußpaare (14, 16), die an den beiden gegenüber liegenden Längsenden der Querstrebe mit Hilfe von ersten bzw. zweiten Gelenkmitteln (18, 20, 180, 280, 380) befestigt sind, umfaßt, wobei es die Gelenkmittel den Füßen (14a, 14b, 16a, 16b) jedes der Fußpaare ermöglichen, voneinander entfernt zu werden, wenn sich der Bock (10) in ausgeklappter Position befindet, und sich einander anzunähern, wenn sich der Bock in der eingeklappten Position befindet, wobei es die Gelenkmittel (18, 20, 180, 280, 380) ferner jedem der Fußpaare ermöglichen, um eine Querachse zur Querstrebe zu schwenken, so daß sich in der eingeklappten Position die Fußpaare (14, 16) unter der Unterseite der Querstrebe erstrecken, wobei die ersten und zweiten Gelenkmittel (18, 20, 180, 280, 380) quer zueinander versetzt sind, so daß sich in der eingeklappten Position das erste und das zweite Fußpaar (14, 16) Seite an Seite entlang der Unterseite (F) der Querstrebe (12) erstrecken, wobei der Bock **dadurch gekennzeichnet ist, daß** er ferner erste Feststellmittel (22, 24), umfassend einen Zirkel, der eine Seite (140b) eines der Füße (14b, 16a) mindestens eines der Fußpaare (14, 16) mit der Querstrebe (12) verbindet, um das Fußpaar in ausgeklappter Position in bezug zur Querstrebe festzustellen, und ferner zweite Feststellmittel (230) besitzt, umfassend einen Zirkel, der eine Seite (140a) des anderen Fußes (14a) des Fußpaares (14) mit der Querstrebe (12) verbindet, und daß er ferner einen Bügel (500) umfaßt, der mit der Unterseite (F) der Querstrebe verbunden ist, wobei der Bügel ein erstes Ende (510), das an den ersten Feststellmitteln (220) befestigt ist, und ein zweites Ende (520), das an den zweiten Feststellmitteln (230) befestigt ist, umfaßt.

2. Montagebock nach Anspruch 1, **dadurch gekennzeichnet, daß** sich der Bügel (500) quer zur Querstrebe (12) erstreckt und vorspringende Abschnitte (510, 520) aufweist, die jeweils an seinem ersten und zweiten Ende angeordnet sind, wobei die Länge des Bügels (500) im wesentlichen gleich der kumulierten Dicke der beiden Füße (14a, 14b) des Paars ist, so daß in eingeklappter Position das Fußpaar von den beiden Abschnitten (510, 520) des Bügels flankiert ist.

3. Montagebock nach Anspruch 1 oder 2, **dadurch gekennzeichnet, daß** mindestens einer der Füße (14a, 14b, 16a, 16b) eines der beiden Fußpaare (14, 16) ein abgeschrägtes Ende aufweist, so daß in der ausgeklappten Position das Ende an der Unterseite (F) der Querstrebe (12) zur Anlage gelangt.

4. Montagebock nach einem der Ansprüche 1 bis 3, **dadurch gekennzeichnet, daß** der Bock in der eingeklappten Position einen Platzbedarf in der Dicke im wesentlichen gleich der Summe der Dicke (e) der Querstrebe (12) und der Breite eines der Füße (14a, 14b, 16a, 16b) aufweist.

5. Montagebock nach einem der Ansprüche 1 bis 4, **dadurch gekennzeichnet, daß** er ferner mindestens einen Zirkel (26, 28) umfaßt, um die voneinander entfernten Füße mindestens eines der Paare zu halten, wenn sich der Bock in der ausgeklappten Position befindet.

6. Montagebock nach einem der Ansprüche 1 bis 5, **dadurch gekennzeichnet, daß** mindestens eines der ersten und zweiten Gelenkmittel (180) erste und zweite Platten (182, 184) umfaßt, die zueinander schwenken können, wobei die erste Platte (182) an der Unterseite (F) der Querstrebe (12) befestigt ist, während die zweite Platte (184) zwei Flügel (188, 190) umfaßt, die in einer Ebene, die von dieser zweiten Platte (184) definiert wird, schwenken können, wobei jeder der beiden Flügel (188, 190) an einem der beiden Füße (14a, 14b, 16a, 16b) des Paars befestigt ist.

7. Montagebock nach Anspruch 6, **dadurch gekennzeichnet, daß** die zweite Platte (184) ferner Anschlagmittel (192, 194) umfaßt, um das Schwenken der beiden Flügel (188, 190) zu begrenzen.

8. Montagebock nach einem der Ansprüche 1 bis 7, **dadurch gekennzeichnet, daß** mindestens eines der ersten und zweiten Gelenkmittel (280) erste und zweite Platten (282, 284) umfaßt, die zueinander schwenken können, wobei die erste Platte an der Unterseite (F) der Querstrebe (12) befestigt ist, daß die beiden Füße (16a, 16b) schwenkbar auf der zweiten Platte (284) montiert sind und daß die zweite Platte (284) Führungsmittel (300, 302, 304, 306) umfaßt, um das Schwenken der beiden Füße (16a, 16b) in der Ebene der zweiten Platte (284) zu führen.

9. Montagebock nach Anspruch 8, **dadurch gekennzeichnet, daß** die Führungsmittel (300, 302, 304, 306) zwei längliche Öffnungen (300, 302) umfassen und daß jeder der beiden Füße einen Haken (304, 306) umfaßt, der mit einer der Öffnungen (300, 302) zusammenwirkt.

10. Montagebock nach einem der Ansprüche 1 bis 9, **dadurch gekennzeichnet, daß** mindestens eines der ersten und zweiten Gelenkmittel (380) einen Arm (382) umfaßt, der entlang einer Querachse zur Querstrebe (12) schwenken kann, daß in der ausgeklappten Position der Arm (382) in eine Nut eingesetzt wird, die in der Unterseite (F) der Querstrebe (12) vorgesehen ist, wobei er sich Längs in Bezug zu derselben erstreckt, und daß das Gelenkmittel (380) ferner zwei Flügel (384, 386) umfaßt, an denen die Füße (14a, 14b, 16a, 16b) befestigt sind, wobei die beiden Flügel entlang einer Achse schwenken können, die sich längs in bezug zum Arm (382) erstreckt.

11. Montagebock nach Anspruch 10, **dadurch gekennzeichnet, daß** das Gelenkmittel ferner ein Blättchen (388) umfaßt, das einen zwischen den beiden Flügeln angeordneten Anschlag bildet.

12. Montagebock nach einem der Ansprüche 1 bis 11, **dadurch gekennzeichnet, daß** er ferner Mittel umfaßt, um den Bock (10) in der eingeklappten Position zu halten.

13. Montagebock nach einem der Ansprüche 1 bis 12, **dadurch gekennzeichnet, daß** er in der eingeklappten Position einen Querplatzbedarf im wesentlichen gleich der Breite (I) der Querstrebe (12) und einen Längsplatzbedarf im wesentlichen gleich der Länge (L) der Querstrebe (12) aufweist.
